# EUROPÄISCHE PATENTSCHRIFT

(11) **EP 3 859 267 B1**
(45) Veröffentlichungstag und Bekanntmachung des Hinweises auf die Patenterteilung: **04.09.2024**
(21) Anmeldenummer: 21154363.2
(22) Anmeldetag: 29.01.2021
(51) Int. Cl.: F41H 1/02, A41D 13/015, A41D 31/24, A41D 31/08, A41D 31/12, A41D 31/00, A41D 31/28, F41H 5/04

(54) **KLEIDUNGSSTÜCK, TEXTILES MATERIAL ZUR HERSTELLUNG EINES KLEIDUNGSSTÜCKS, SOWIE VERFAHREN ZUR HERSTELLUNG EINES KLEIDUNGSSTÜCKS**
GARMENT, TEXTILE MATERIAL FOR MAKING A GARMENT, AND METHOD FOR MANUFACTURING A GARMENT
VÊTEMENT, MATIÈRE TEXTILE DESTINÉE À LA FABRICATION D'UN VÊTEMENT, AINSI QUE PROCÉDÉ DE FABRICATION D'UN VÊTEMENT

(30) Priorität: 30.01.2020 DE 102020102260
(43) Veröffentlichungstag der Anmeldung: 04.08.2021
(73) Patentinhaber: COMAZO GmbH + Co. KG, 72461 Albstadt-Tailfingen (DE)
(72) Erfinder: Stahlecker, Wilhelm, 73054 Eislingen (DE)
(74) Vertreter: DREISS Patentanwälte PartG mbB

(56) Entgegenhaltungen:
- US-A1- 2007 234 458
- US-A1- 2008 206 526
- US-A1- 2009 142 535

## Beschreibung

Die Erfindung betrifft ein Kleidungsstück, ein textiles Material zur Herstellung eines Kleidungsstücks, sowie ein Verfahren zur Herstellung eines Kleidungsstücks nach den Oberbegriffen der nebengeordneten Ansprüche.

In den letzten Jahren sind die möglichen Bedrohungslagen signifikant angestiegen. Dabei hat auch die Gefährdung von Einsatzpersonal zugenommen. So wurden vermehrt Einsatzkräfte des Rettungsdienstes, der Feuerwehr und auch der Polizei im Einsatz angegriffen oder durch folgende Bedrohungen verletzt oder getötet. Zum Schutz von Personen sind spezielle Kleidungsstücke bekannt. Beispielsweise offenbart DE 10 2014 223 983 A1 ein Sicherheitskleidungsstück, welches ein Panzerungselement aufweisen kann. Das Dokument US2007/234458A1 offenbart ein Kleidungsstück, ein Verfahren und ein Textilmaterial mit schuppenartig angeordneten Panzerungselementen nach dem Oberbegriff der Ansprüche 1, 12 und 13.

Aufgabe der vorliegenden Erfindung ist es, ein Kleidungsstück bereitzustellen, welches von einer Person getragen werden kann, ohne unbequem zu sein, und welches dennoch die Person mit hoher Zuverlässigkeit gegen tätliche Angriffe, beispielsweise mittels Stichwaffen, schützt. Diese Aufgabe wird durch ein Kleidungsstück, ein textiles Material und ein Verfahren zum Herstellen eines Kleidungsstücks mit den Merkmalen der nebengeordneten Ansprüche gelöst. Vorteilhafte Weiterbildungen der Erfindung sind in Unteransprüchen angegeben.

Konkret wird ein Kleidungsstück vorgeschlagen, umfassend ein textiles Trägermaterial und wenigstens ein Panzerungselement, wobei das Kleidungsstück eine Vielzahl von schuppenartig angeordneten und mit dem textilen Trägermaterial verbundenen Panzerungselementen umfasst. Erfindungsgemäß wurde erkannt, dass ein besonders wirkungsvoller Schutz insbesondere gegen Angriffe mit Stichwaffen durch ein Kleidungsstück mit einer Vielzahl von schuppenartig angeordneten Panzerungselementen geschaffen werden kann. Dies hängt möglicherweise damit zusammen, dass bei Angriffen gegen Personen mittels Stichwaffen die Stichwaffen oft nicht absolut orthogonal zur Körperoberfläche bzw. zur Oberfläche des Kleidungsstücks angesetzt werden. Durch die schuppenartige Struktur und die bei Schuppen inhärente relative Beweglichkeit der Schuppen untereinander wird die Wahrscheinlichkeit erhöht, dass der Stich zur Seite abgelenkt und hierdurch eine schwere Verletzung der angegriffenen Person verhindert wird.

Dabei wird dennoch ein angenehmes Tragen des Kleidungsstücks durch einen Benutzer ermöglicht, da eine schuppenartige Anordnung der Panzerungselemente eine gewisse Relativbewegung der Schuppen zueinander zulässt, wodurch die Bewegungsfreiheit der Person, die das Kleidungsstück trägt, gewährleistet wird. Dabei kann das Kleidungsstück sowohl eine Oberbekleidung sein, beispielsweise in Form eines Hemds, einer Hose, einer Jacke, eines Mantels, eines Handschuhs oder einer Mütze, als auch eine Unterwäsche, beispielsweise in Form eines Shirts und/oder einer Hose, und/oder schlichtweg ein sogenannter Baselayer, sowohl am Körper als auch am Kopf beispielsweise in Form einer Kopfbedeckung oder einer Haube.

"Schuppenartig" bedeutet im vorliegenden Fall, dass benachbarte, insbesondere obere und untere Panzerungselemente einander bereichsweise überlappen, ähnlich wie die Schindeln eines Daches oder die Schuppen von Reptilien. Außerdem bedeutet dieser Begriff, dass mindestens eine gewisse relative Beweglichkeit zwischen benachbarten Panzerungselementen möglich ist, so dass das Kleidungsstück insgesamt flexibel ist und die Bewegungsfreiheit der Person, die es trägt, gewährleistet bleibt. Während das textile Trägermaterial flexibel ist und sich der Körperform der Person, die es trägt, anpassen kann, sind die Panzerungselemente vorzugsweise aus einem harten und schlagfesten bzw. schlagzähen Material hergestellt.

Die Vielzahl von Panzerungselementen ist auf das textile Trägermaterial aufgedruckt, und zwar mittels 3D-Druck, insbesondere mittels FDM (Fused Deposition Modeling. Dies ist preiswert und gestattet die Schaffung auch komplexer dreidimensionaler schuppenartiger Strukturen auf dem textilen Trägermaterial. FDM (Fused Deposition Modeling) ist dabei besonders geeignet, da mit diesem Verfahren eine Vielzahl sehr geeigneter Materialien für die Panzerungselemente eingesetzt werden können.

Bei einer Weiterbildung hierzu ist vorgesehen, dass zwischen Bereichen wenigstens einiger der Panzerungselemente und dem textilen Trägermaterial insbesondere anfänglich, also während der Aufbringung der Panzerungselemente auf das textile Trägermaterial, eine Trennschicht vorhanden ist, die in diesen Bereichen ein Haften des Panzerungselements am textilen Trägermaterial verhindert. Die Trennschicht kann beispielsweise vorab auf das textile Trägermaterial aufgebracht sein, oder sie kann beim Herstellen der Panzerungselemente erzeugt werden. Die Trennschicht kann als Stützstruktur ausgebildet sein, die beispielsweise einen wasserlöslichen Kunststoff oder einen leicht zerbrechlichen Kunststoff umfassen kann. Die Trennschicht kann ebenfalls aufgedruckt sein. Die Trennschicht sorgt für eine gute relative Beweglichkeit zwischen benachbarten Panzerungselementen und zwischen den Panzerungselementen und dem textilen Trägermaterial. Dies verbessert sowohl den Tragekomfort als auch die Schutzwirkung.

Bei einer Weiterbildung ist vorgesehen, dass das textile Trägermaterial schwer entflammbar nach DIN EN 469 und/oder ein Schutzmaterial nach EN ISO 11612 und/oder nach DIN EN 388 ist. Auf diese Weise erfüllt das Kleidungsstück eine Doppelfunktion, indem es neben dem Schutz vor tätlichen Angriffen die Person, die das Kleidungsstück trägt, auch vor Flammen und/oder Hitze und/oder vor Schnittverletzungen schützt. Dies ist besonders beim Einsatz des Kleidungsstücks beispielsweise bei der Feuerwehr oder bei Sicherheitskräften sinnvoll.

Bei einer Weiterbildung ist vorgesehen, dass das textile Trägermaterial Kohle-, Glas- und/oder Aramidfasern umfasst. Ein solches textiles Trägermaterial trägt zusätzlich zu den schuppenartig angeordneten Panzerungselementen zum Schutz einer Person bei. Grundsätzlich kommen aber fast alle Materialien infrage, so auch beispielsweise UHMP (ultra high modulus polyethylene), Stahlfasern, oder ganz normale Wolle.

Bei einer Weiterbildung ist vorgesehen, dass das Kleidungsstück mindestens bereichsweise ein Funktionsmaterial umfasst, welches Schweiß von einer Körperoberfläche einer Person, die das Kleidungsstück trägt, mittels Kapillarwirkung abführt. Auf diese Weise erfüllt das Kleidungsstück ebenfalls eine Doppelfunktion, indem es für ein angenehmes Tragegefühl sorgt. Vorzugsweise ist das Funktionsmaterial in solchen Bereichen vorgesehen, in denen ein Abtransport von Schweiß besonders sinnvoll ist, beispielsweise im Bereich der Achseln, des Bauches und/oder des Schritts.

Bei einer Weiterbildung ist vorgesehen, dass das Kleidungsstück elastisch dehnbare Bereiche umfasst. Auch hierdurch wird das Tragegefühl des Kleidungsstücks verbessert. Vorzugsweise sind die elastisch dehnbaren Bereiche lediglich dort angeordnet, wo tatsächlich die Bewegungsfreiheit der Person, die das Kleidungsstück trägt, verbessert wird, beispielsweise im Bereich der Schulter, des Ellbogens und seitlich zwischen Hüfte und Achsel.

Bei einer Weiterbildung ist vorgesehen, dass wenigstens einige der Panzerungselemente lediglich an einem stirnseitigen Rand mit dem textilen Trägermaterial verbunden sind. Auf diese Weise wird eine sehr gute Beweglichkeit der schuppenartigen Panzerungselemente relativ zueinander und damit ein hoher Tragekomfort des erfindungsgemäßen Kleidungsstücks gewährleistet. Die Verbindung kann dabei linienartig als auch punktförmig sein.

Bei einer Weiterbildung ist vorgesehen, dass wenigstens einige der Panzerungselemente an einem stirnseitigen Rand und mindestens im Bereich eines Längsrands mit dem textilen Trägermaterial verbunden sind. Dies schränkt zwar die relative Beweglichkeit der Panzerungselemente zueinander ein, sorgt jedoch für einen besseren Halt der Panzerungselemente auf dem textilen Trägermaterial und damit für eine längere Lebensdauer des Kleidungsstücks.

Bei einer Weiterbildung ist vorgesehen, dass die Panzerungselemente aus einem Kunststoffmaterial hergestellt sind. Hierdurch wird das Gewicht des Kleidungsstücks gering gehalten.

Bei einer Weiterbildung ist vorgesehen, dass wenigstens einige der Panzerungselemente Aramid, ein thermoplastisches Polyurethan, PP, ABS, POM und/oder PA umfassen. Das Aramid kann ein Poly(p-phenylenterephthalamid oder ein Poly(m-phenylenisophthalamid) sein. Es hat eine sehr gute Widerstandsfähigkeit gegen ein Eindringen beispielsweise von Stichwaffen aber auch von Projektilen. Thermoplastisches Polyurethan (TPU) verfügt über ein sehr gutes Haftungsvermögen auf Textilien.

Bei einer Weiterbildung ist vorgesehen, dass die Vielzahl von Panzerungselementen lediglich in solchen Bereichen des Kleidungsstücks vorhanden ist, die dann, wenn das Kleidungsstück von einer Person getragen wird, in für die Gesundheit der Person besonders kritischen Bereichen des Körpers der Person liegen, insbesondere im Bereich eines Herzens und/oder eines Bauchraums. Hierdurch wird nochmals das Gewicht des Kleidungsstücks reduziert, und es wird der Tragekomfort verbessert.

Nachfolgend werden Ausführungsformen der Erfindung unter Bezugnahme auf die beigefügte Zeichnung erläutert. In der Zeichnung zeigen:
- Figur 1: ein Kleidungsstück in Form eines Shirts (Langarm-Unterhemd), umfassend ein textiles Trägermaterial und eine Vielzahl von Panzerungselementen;
- Figur 2: eine vergrößerte Darstellung eines der Panzerungselemente von Figur 1;
- Figuren 3-6: alternative Ausführungsformen von Panzerungselementen;
- Figur 7: eine Variante des Kleidungsstücks von Figur 1, bei dem nur in bestimmten Bereichen Panzerungselemente vorhanden sind;
- Figur 8: ein rechteckiges Panzerungselement, an dem ein Bereich gezeichnet ist, in dem es mit dem textilen Trägermaterial verbunden ist;
- Figur 9: eine Darstellung ähnlich zu Figur 8, jedoch einer alternativen Ausführungsform;
- Figur 10: eine Darstellung ähnlich zu Figur 8, jedoch einer nochmals alternativen Ausführungsform;
- Figur 11: eine Variante des Kleidungsstücks von Figur 1 oder Figur 7, bei dem zusätzlich elastisch dehnbare Bereiche vorhanden sind;
- Figur 12: eine Darstellung ähnlich zu Figur 1 einer alternativen Ausführungsform; und
- Figur 13: ein Flussdiagramm eines Verfahrens zur Herstellung eines Kleidungsstücks nach den vorhergehenden Figuren.

Nachfolgend tragen funktionsäquivalente Elemente und Bereiche auch in unterschiedlichen Ausführungsformen die gleichen Bezugszeichen. Sie werden im Normalfall nur bei der ersten Erwähnung im Detail erläutert.

Ein Kleidungsstück in Form eines langärmligen Shirts trägt in den Figuren insgesamt das Bezugszeichen 14. Das Kleidungsstück 14 ist vorliegend lediglich beispielhaft als Shirt ausgebildet. Es könnte grundsätzlich auch beispielsweise eine Hose sein, eine Jacke, ein Mantel, ein Pullover, ein Handschuh, eine Mütze, o.ä.. Es kann ferner ein Oberbekleidungsstück sein oder eine Unterwäsche, oder beispielsweise ein Baselayer.

Das Kleidungsstück 14 ist aus einem textilen Material 15 hergestellt, welches wiederum ein textiles Trägermaterial 16 sowie eine Vielzahl von schuppenartig auf dem textilen Trägermaterial 16 angeordneten und mit dem textilen Trägermaterial 16 verbundenen Panzerungselementen 18 umfasst. Sowohl das textile Trägermaterial 16 als auch die Panzerungselemente 18 sind in Figur 1 der Einfachheit halber lediglich in einem kleinen Bereich gezeichnet. Tatsächlich ist das gesamte in Figur 1 gezeichnete Kleidungsstück 14 aus dem textilen Trägermaterial 16 hergestellt, und tatsächlich ist das gesamte Kleidungsstück 14 mit den Panzerungselementen 18 versehen. Alternativ können, wie nachfolgend noch erläutert werden wird, lediglich bestimmte Bereiche des Kleidungsstücks 14 mit den Panzerungselementen 18 versehen sein. "Schuppenartig" bedeutet, dass benachbarte, insbesondere obere und untere Panzerungselemente 18 einander bereichsweise überlappen, ähnlich wie die Schindeln eines Daches oder die Schuppen von Reptilien. Es bedeutet ferner, dass benachbarte Panzerungselemente 18 relativ zueinander beweglich sind.

Das textile Trägermaterial 16 ist vorzugsweise schwer entflammbar nach DIN EN 469 und/oder ein Schutzmaterial nach EN ISO 11612 und/oder nach DIN EN 388. Es kann Kohlefasern, Glasfasern und/oder Aramidfasern umfassen. Insbesondere Aramidfasern sorgen zusätzlich für einen Schutz gegen das Eindringen von Stichwaffen und/oder Projektilen von Schusswaffen. Mindestens bereichsweise kann das textile Trägermaterial ein Funktionsmaterial (nicht gezeichnet) umfassen, welches Schweiß von einer Körperoberfläche einer Person, die das Kleidungsstück 14 trägt, mittels Kapillarwirkung abführt. Vorzugsweise ist das Funktionsmaterial lediglich in solchen Bereichen vorgesehen, in denen ein Abtransport von Schweiß besonders sinnvoll ist, beispielsweise im Bereich der Achseln, des Bauches und/oder des Schritts.

Die Panzerungselemente 18 sind vorzugsweise aus einem Kunststoffmaterial hergestellt. Auch hier kommt insbesondere Aramid infrage, aber auch thermoplastisches Polyurethan, PP, ABS, POM und/oder PA. Poly(p-phenylenterephthalamid) (PPTA) und Poly(m-phenylenisophthalamid) (PMPI) sowie thermoplastisches Polyurethan (TPU) haben sich dabei als besonders geeignet herausgestellt, da sie über ein sehr gutes Haftungsvermögen auf vielen textilen Trägermaterialien 16 verfügen.

Die Panzerungselemente 18 sind auf das textile Trägermaterial 16 mittels 3D-Druck, vorzugsweise mittels FDM (Fused Deposition Modeling) aufgebracht. Dabei ist zu beachten, dass das textile Trägermaterial 16 in vielen Fällen nicht ohne weitere Maßnahme mit einem FDM-Drucker bedruckt werden kann, da die für die Panzerungselemente 18 verwendete Kunststoffschmelze eine hohe Viskosität aufweist und somit ein Kraftschluss zwischen einer Düse eines 3D-Druckers und dem zu bedruckenden textilen Trägermaterial 16 hergestellt wird. Wird die Düse für den Druckvorgang bewegt, besteht die Gefahr, dass das textile Trägermaterial 16 aufgrund der hohen Nachgiebigkeit der Düse folgt, bis der Kraftschluss getrennt wird und somit sich das textile Trägermaterial 16 aus einer gewünschten Lage herausbewegt. Es ist daher vorteilhaft, wenn eine Fixierungseinrichtung (nicht gezeigt) verwendet wird, die das textile Trägermaterial 16 während des Druckvorgangs fixiert.

Die Geometrie der Panzerungselemente 18 kann entsprechend den spezifischen Anforderungen gewählt werden. Für ein optimales Design können bionische Ansätze verwendet werden. Wichtig ist dabei das Verhältnis von der Haftfläche eines Panzerungselement 18 zum textilen Trägermaterial 16, der Bereich des Panzerungselements 18, der in Kontakt mit dem textilen Trägermaterial 16 steht, und die absolute Größe und die Dicke des Panzerungselements 18. Eine große Haftfläche zwischen dem Panzerungselement 18 und dem textilen Trägermaterial 16 bedeutet eine hohe Haftkraft. Eine große Haftfläche führt jedoch zu einer geringeren Flexibilität des textilen Materials 15. Letztlich ist es in den meisten Anwendungsfällen das Ziel, eine möglichst geringe Haftfläche zwischen Panzerungselement 18 und textilem Trägermaterial 16 und eine möglichst große Fläche eines Panzerungselements 18 zu erreichen.

Die Figuren 2-6 zeigen verschiedene mögliche Geometrien von Panzerungselementen 18. Dabei ist es möglich, dass das textile Material 15 des Kleidungsstücks 14 Panzerungselemente 18 lediglich einer einzigen Geometrie aufweist. Denkbar ist aber auch, dass unterschiedliche Bereiche des Kleidungsstücks 14 mit unterschiedlichen Geometrien von Panzerungselementen 18 belegt sind.

Das Panzerungselement 18 in Figur 2 ist ähnlich wie die Schindeln eines Daches in der Form eines Biberschwanzes ausgebildet mit einem in Figur 2 oberen geradlinig verlaufenden stirnseitigen Rand 20, zwei Längsrändern 22 und einem gebogenen unteren stirnseitigen Rand 24. Diese Geometrie von Panzerungselementen 18 wird bei dem in Figur 1 gezeichneten Kleidungsstück 14 beispielhaft verwendet. Auf dem textilen Trägermaterial 16 ist das Panzerungselement 18 vorzugsweise in der (auch in Figur 1) gezeichneten Ausrichtung angeordnet, also mit dem geradlinigen stirnseitigen Rand 20 oben und dem gekrümmten stirnseitigen Rand 24 unten. Das Panzerungselement in Figur 3 ist rechteckig mit zwei geradlinig verlaufenden stirnseitigen Rändern 20 und 24 und zwei geradlinig verlaufenden Längsrändern 22. Auch dieses Panzerungselement 18 wäre auf dem textilen Trägermaterial 16 in der gezeichneten Ausrichtung angeordnet. Alternativ kann es auch in der in Figur 4 gezeichneten Ausrichtung angeordnet werden, d.h., dass die schmalen stirnseitigen Ränder 20 und 24 seitlich und die langen Längsränder 22 oben und unten angeordnet sind. Denkbar ist auch eine ovale oder elliptische Form eines Panzerungselements 18, wie sie in Figur 5 gezeichnet ist. Ebenso möglich ist auch eine im wesentlichen kreisrunde Form in der Art einer Paillette, wie sie in Figur 6 gezeichnet ist.

In Figur 7 ist ein Kleidungsstück 14 gezeichnet, welches nicht auf seiner gesamten Fläche Panzerungselemente 18 trägt, sondern nur in zwei vorliegend beispielhaft gezeichneten Bereichen 26 und 28. Diese Bereiche 26 und 28 sind für die Gesundheit einer Person, die das Kleidungsstück 14 trägt, besonders kritisch. Während der Bereich 26 dann, wenn das Kleidungsstück 14 von einer Person getragen wird, im Bereich eines Herzens der Person liegt, liegt der Bereich 28 im Bereich eines Bauchraums der Person.

Die Figuren 8-10 zeigen, wie ein Panzerungselement 18 mit dem textilen Trägermaterial 16 verbunden sein kann, und zwar am Beispiel des rechteckigen Panzerungselements 18 von Figur 3. die gezeigten Arten der Befestigung sind jedoch ohne weiteres auch auf die anderen in den Figuren 2-6 gezeigten Geometrien von Panzerungselementen 18 anwendbar. Ein Bereich, in dem das Panzerungselement 18 mit dem textilen Trägermaterial 16 verbunden ist, ist in den Figuren 8-10 schraffiert gezeichnet und mit dem Bezugszeichen 30 versehen. Man erkennt aus Figur 8, dass dort das Panzerungselement 18 lediglich an seinem oberen stirnseitigen Rand 20 mit dem textilen Trägermaterial 16 verbunden ist. Bei der Variante von Figur 9 ist das Panzerungselement 18 dagegen sowohl an seinem oberen stirnseitigen Rand 20 als auch in einem oberen Bereich seiner beiden Längsränder 22 mit dem textilen Trägermaterial 16 verbunden. Bei der Variante von Figur 10 ist der Verbindungsbereich 30 punktförmig und im Bereich des stirnseitigen oberen Rands 20 des Panzerungselements 18 angeordnet. Hier nicht gezeichnet ist eine weitere mögliche Variante, nämlich eine vollflächige Verbindung eines Panzerungselements mit dem textilen Trägermaterial.

Alternativ hierzu ist es möglich, dass dann, wenn das Panzerungselement 18 mittels 3D-Druck auf das textile Trägermaterial 16 aufgebracht wird, die lediglich bereichsweise Verbindung im Verbindungsbereich 30 durch das Vorsehen einer Trennschicht herbeigeführt wird, die in den Bereichen außerhalb der Verbindungsbereiche 30 ein Haften des Panzerungselements 18 am textilen Trägermaterial 16 verhindert. Eine solche Trennschicht ist in den Figuren 8 und 9 durch einen gepunkteten Bereich 34 gezeichnet. Eine solche Trennschicht 34 kann als Stützstruktur ausgebildet sein, die beispielsweise einen wasserlöslichen Kunststoff oder einen leicht zerbrechlichen Kunststoff umfassen kann. Die Trennschicht 34 kann ebenfalls aufgedruckt sein. Die Trennschicht 34 und die Panzerungselemente 18 können somit beispielsweise mittels eines Zweikomponenten-3D-Druckverfahrens auf das textile Trägermaterial 16 aufgebracht werden.

Bei der in Figur 11 gezeichneten Variante eines Kleidungsstücks 14 sind elastisch dehnbare Bereiche 36 vorhanden, vorliegend im Bereich einer Achsel und eines zwischen Achsel und Hüfte gelegenen Bereichs, im Bereich einer Schulter und im Bereich eines Halsausschnitts des Kleidungsstücks 14. Möglich ist, dass diese elastisch dehnbaren Bereiche 36 nicht mit Panzerungselementen 18 belegt sind.

Bei der in Figur 12 gezeichneten Variante eines Kleidungsstücks 14, die nicht erfindungsgemäß ist, sind die Panzerungselemente 18 im Wesentlichen quadratisch ausgebildet. Darüber hinaus sind bei dieser Variante die Panzerungselemente 18 vollflächig mit dem textilen Trägermaterial 16 verbunden, also nicht lediglich an einem Rand oder an einem Punkt. Schließlich sind bei dieser Variante die Panzerungselemente 18 in der Art eines Schachbretts angeordnet, so dass jeweils vier Panzerungselemente 18 einen ebenfalls quadratischen und nicht mit einem Panzerungselement bedeckten Bereich 37 des textilen Trägermaterials 16 begrenzen.

Auch hier ist aus Darstellungsgründen wieder nur ein kleiner Ausschnitt des mit Panzerungselementen 18 belegten Bereichs des Kleidungsstücks 14 gezeichnet. Es versteht sich, dass die quadratische Ausgestaltung der Panzerungselemente 18, deren vollflächige Verbindung mit dem Trägermaterial und deren Anordnung in der Art eines Schachbretts Merkmale sind, die unabhängig voneinander realisiert sein können. Ferner versteht sich, dass eine solche schachbrettartige Anordnung nicht zwingend nur mit quadratischen Panzerungselementen möglich ist, sondern beispielsweise auch mit sechseckigen Panzerungselementen, dreieckigen Panzerungselementen, etc..

In Figur 13 ist ein Verfahren zur Herstellung des Kleidungsstücks 14 gezeichnet. Nach einem Startblock 38 wird in einem Block 40 das textile Trägermaterial 16 bereitgestellt. In einem Block 42 wird dann eine Vielzahl von schuppenartig angeordneten Panzerungselementen 18 auf das textile Trägermaterial 16 aufgebracht, insbesondere mittels 3D-Druck aufgedruckt. Das Verfahren endet in einem Endblock 44.

## Patentansprüche

1. Kleidungsstück (14), umfassend ein textiles Trägermaterial (16) und wenigstens ein Panzerungselement (18), wobei das Kleidungsstück (14) eine Vielzahl von schuppenartig angeordneten und mit dem textilen Trägermaterial (16) verbundenen Panzerungselementen (18) umfasst,
**dadurch gekennzeichnet,**
**dass** die Vielzahl von Panzerungselementen (18) mittels 3D-Druck, insbesondere mittels FDM, auf das textile Trägermaterial (16) aufgebracht sind.

2. Kleidungsstück (14) nach Anspruch 1, **dadurch gekennzeichnet, dass** zwischen Bereichen wenigstens einiger der Panzerungselemente (18) und dem textilen Trägermaterial (16) eine Trennschicht (34) vorhanden ist, die in diesen Bereichen ein Haften des Panzerungselements (18) am textilen Trägermaterial (16) verhindert.

3. Kleidungsstück (14) nach wenigstens einem der vorhergehenden Ansprüche, **dadurch gekennzeichnet, dass** das textile Trägermaterial (16) schwer entflammbar nach DIN EN 469 und/oder ein Schutzmaterial nach EN ISO 11612 und/oder nach DIN EN 388 ist.

4. Kleidungsstück (14) nach wenigstens einem der vorhergehenden Ansprüche, **dadurch gekennzeichnet, dass** das textile Trägermaterial (16) Kohle-, Glas- und/oder Aramidfasern umfasst.

5. Kleidungsstück (14) nach wenigstens einem der vorhergehenden Ansprüche, **dadurch gekennzeichnet, dass** es mindestens bereichsweise ein Funktionsmaterial umfasst, welches Schweiß von einer Körperoberfläche einer Person, die das Kleidungsstück (14) trägt, mittels Kapillarwirkung abführt.

6. Kleidungsstück nach (14) wenigstens einem der vorhergehenden Ansprüche, **dadurch gekennzeichnet, dass** es elastisch dehnbare Bereiche (36) umfasst.

7. Kleidungsstück (14) nach wenigstens einem der vorhergehenden Ansprüche, **dadurch gekennzeichnet, dass** wenigstens einige der Panzerungselemente (18) lediglich an einem stirnseitigen Rand (20) mit dem textilen Trägermaterial (16) verbunden sind.

8. Kleidungsstück (14) nach wenigstens einem der vorhergehenden Ansprüche, **dadurch gekennzeichnet, dass** wenigstens einige der Panzerungselemente (18) an einem stirnseitigen Rand (20) und mindestens im Bereich eines Längsrands (22) mit dem textilen Trägermaterial (16) verbunden sind.

9. Kleidungsstück (14) nach wenigstens einem der vorhergehenden Ansprüche, **dadurch gekennzeichnet, dass** die Panzerungselemente (18) aus einem Kunststoffmaterial hergestellt sind.

10. Kleidungsstück (14) nach Anspruch 9, **dadurch gekennzeichnet, dass** wenigstens einige der Panzerungselemente (18) Aramid, ein thermoplastisches Polyurethan, PP, ABS, POM und/oder PA umfassen.

11. Kleidungsstück (14) nach wenigstens einem der vorhergehenden Ansprüche, **dadurch gekennzeichnet, dass** die Vielzahl von Panzerungselementen (18) lediglich in solchen Bereichen (26, 28) des Kleidungsstücks (14) vorhanden ist, die dann, wenn das Kleidungsstück (14) von einer Person getragen wird, in für die Gesundheit der Person besonders kritischen Bereichen (26, 28) des Körpers der Person liegen, insbesondere im Bereich eines Herzens und/oder eines Bauchraums.

12. Textiles Material (15) zur Herstellung eines Kleidungsstücks (14), wobei es ein textiles Trägermaterial (16) und wenigstens bereichsweise eine Vielzahl von schuppenartig angeordneten und auf das textile Trägermaterial (16) aufgedruckten Panzerungselementen (18) umfasst,
**dadurch gekennzeichnet,**
**dass** die Vielzahl von Panzerungselementen (18) mittels 3D-Druck, insbesondere mittels FDM, auf das textile Trägermaterial (16) aufgebracht sind.

13. Verfahren zur Herstellung eines Kleidungsstücks (14) nach wenigstens einem der Ansprüche 1-11, wobei es folgenden Schrittumfasst:
a. Bereitstellen eines textilen Trägermaterials (16),
**dadurch gekennzeichnet, dass** es ferner folgenden Schritt umfasst:
b. Aufdrucken einer Vielzahl von schuppenartig angeordneten Panzerungselementen (18) auf das textile Trägermaterial (16) mittels 3D-Druck, insbesondere mittels FDM.

## Claims

1. Garment (14) comprising a textile substrate material (16) and at least one armoring element (18), the garment (14) comprising a plurality of armoring elements (18) arranged in a scale-like manner and connected to the textile substrate material (16),
**characterized in that**
the plurality of armoring elements (18) are applied to the textile substrate material (16) by means of 3D printing, in particular by means of FDM.

2. Garment (14) according to claim 1, **characterized in that** between regions of at least some of the armoring elements (18) and the textile substrate material (16) there is a separating layer (34) which prevents the armoring element (18) from adhering to the textile substrate material (16) in these regions.

3. Garment (14) according to at least one of the preceding claims, **characterized in that** the textile substrate material (16) is flame-retardant according to DIN EN 469 and/or is a protective material according to EN ISO 11612 and/or according to DIN EN 388.

4. Garment (14) according to at least one of the preceding claims, **characterized in that** the textile substrate material (16) comprises carbon fibers, glass fibers and/or aramid fibers.

5. Garment (14) according to at least one of the preceding claims, **characterized in that** it comprises at least in some regions a functional material which removes sweat from a body surface of a person wearing the garment (14) by means of capillary action.

6. Garment (14) according to at least one of the preceding claims, **characterized in that** it comprises elastically stretchable regions (36).

7. Garment (14) according to at least one of the preceding claims, **characterized in that** at least some of the armoring elements (18) are connected to the textile substrate material (16) only at a front edge (20).

8. Garment (14) according to at least one of the preceding claims, **characterized in that** at least some of the armoring elements (18) are connected to the textile substrate material (16) at a front edge (20) and at least in the region of a longitudinal edge (22).

9. Garment (14) according to at least one of the preceding claims, **characterized in that** the armoring elements (18) are made of a plastics material.

10. Garment (14) according to claim 9, **characterized in that** at least some of the armoring elements (18) comprise aramid, a thermoplastic polyurethane, PP, ABS, POM and/or PA.

11. Garment (14) according to at least one of the preceding claims, **characterized in that** the plurality of armoring elements (18) are only present in regions (26, 28) of the garment (14) which, when the garment (14) is worn by a person, are located in regions (26, 28) of the person's body that are particularly critical for the health of the person, in particular in the region of a heart and/or an abdominal cavity.

12. Textile material (15) for producing a garment (14), wherein it comprises a textile substrate material (16) and, at least in some regions, a plurality of armoring elements (18) arranged in a scale-like manner and printed on the textile substrate material (16),
**characterized in that**
the plurality of armoring elements (18) are applied to the textile substrate material (16) by means of 3D printing, in particular by means of FDM.

13. Method for producing a garment (14) according to at least one of claims 1-11, wherein the method comprises the following step:
a. providing a textile substrate material (16),
**characterized in that** the method further comprises the following step:
b. printing a plurality of armoring elements (18) arranged in a scale-like manner onto the textile substrate material (16) by means of 3D printing, in particular by means of FDM.

## Revendications

1. Vêtement (14), comprenant un matériau de support textile (16) et au moins un élément de blindage (18), dans lequel le vêtement (14) comprend une pluralité d'éléments de blindage (18) disposés de manière à ce qu'ils se chevauchent et reliés au matériau de support textile (16), **caractérisé en ce**
**que** la pluralité d'éléments de blindage (18) sont appliqués sur le matériau de support textile (16) au moyen d'une impression 3D, en particulier au moyen d'un FDM.

2. Vêtement (14) selon la revendication 1, **caractérisé en ce qu'**une couche de séparation (34), qui empêche dans ces zones une adhérence de l'élément de blindage (18) au matériau de support textile (16), est présente entre les zones d'au moins certains des éléments de blindage (18) et le matériau de support textile (16).

3. Vêtement (14) selon au moins l'une des revendications précédentes, **caractérisé en ce que** le matériau de support textile (16) est difficilement inflammable selon DIN EN 469 et/ou un matériau protecteur selon EN ISO 11612 et/ou selon DIN EN 388.

4. Vêtement (14) selon au moins l'une des revendications précédentes, **caractérisé en ce que** le matériau de support textile (16) comprend des fibres de carbone, de verre et/ou d'aramide.

5. Vêtement (14) selon au moins l'une des revendications précédentes, **caractérisé en ce qu'**il comprend au moins par endroits un matériau fonctionnel, lequel évacue la sueur d'une surface corporelle d'une personne, qui porte le vêtement (14), par capillarité.

6. Vêtement (14) selon au moins l'une des revendications précédentes, **caractérisé en ce qu'**il comprend des zones élastiquement extensibles (36).

7. Vêtement (14) selon au moins l'une des revendications précédentes, **caractérisé en ce qu'**au moins certains des éléments de blindage (18) sont reliés au matériau de support textile (16) uniquement sur un bord frontal (20).

8. Vêtement (14) selon au moins l'une des revendications précédentes, **caractérisé en ce qu'**au moins certains des éléments de blindage (18) sont reliés au matériau de support textile (16) sur un bord frontal (20) et au moins dans la zone d'un bord longitudinal (22).

9. Vêtement (14) selon au moins l'une des revendications précédentes, **caractérisé en ce que** les éléments de blindage (18) sont fabriqués à partir d'une matière plastique.

10. Vêtement (14) selon la revendication 9, **caractérisé en ce qu'**au moins certains des éléments de blindage (18) comprennent de l'aramide, un polyuréthane thermoplastique, PP, ABS, POM et/ou PA.

11. Vêtement (14} selon au moins l'une des revendications précédentes, **caractérisé en ce que** la pluralité d'éléments de blindage (18) est présente uniquement dans les zones (26, 28) du vêtement (14) qui, lorsque le vêtement (14) est porté par une personne, se situent dans des zones (26, 28) du corps de la personne particulièrement critiques pour la santé de la personne, en particulier dans la zone d'un coeur et/ou d'une cavité abdominale.

12. Matériau textile (15) pour la production d'un vêtement (14), dans lequel il comprend un matériau de support textile (16) et au moins par endroits une pluralité d'éléments de blindage (18) disposés de manière à se chevaucher et imprimés sur le matériau de support textile (16),
**caractérisé en ce**
**que** la pluralité d'éléments de blindage (18) sont appliqués sur le matériau de support textile (16) au moyen d'une impression 3D, en particulier au moyen d'un FDM.

13. Procédé pour la production d'un vêtement (14) selon au moins l'une des revendications 1-11, dans lequel il comprend l'étape suivante :
a. la fourniture d'un matériau de support textile (16), **caractérisé en ce qu'**il comprend en outre l'étape suivante :
b. l'impression d'une pluralité d'éléments de blindage (18) disposés de manière à se chevaucher sur le matériau de support textile (16) au moyen d'une impression 3D, en particulier au moyen d'un FDM.
